# EUROPÄISCHE PATENTANMELDUNG

(11) **EP 4 692 498 A2**
(43) Veröffentlichungstag der Anmeldung: **11.02.2026**
(21) Anmeldenummer: 25216468.6
(22) Anmeldetag: 18.03.2020
(51) Int. Cl.: E05F 7/06

(54) **SMART-FENSTER**

(30) Priorität: 16.04.2019 DE 102019110068
(62) Teilanmeldung aus: 20164005.9
(71) Anmelder: Gealan Fenster-Systeme GmbH, 95145 Oberkotzau (DE)
(72) Erfinder: Lagemann, Thomas, 08645 Bad Elster (DE)
(74) Vertreter: Fleuchaus & Gallo Partnerschaft mbB

(57) **Zusammenfassung**

Smart-Fenster umfassend wenigstens einen Blendrahmen und wenigstens einen Flügelrahmen eines Fensters, einer Fenstertüre oder dergleichen, sowie eine Abstützvorrichtung wobei die Abstützvorrichtung ein Hohlprofil ist, das mittels Befestigungsmitteln an der Innenseite des Blendrahmens dergestalt befestigt ist, dass sie mit einer Kante des Flügelrahmens wechselwirkt, und sich die Abstützvorrichtung zumindest entlang eines Teils der Innenseite des Blendrahmens erstreckt und wenigstens ein Funktionsmodul innerhalb des Hohlprofils und/oder an einer Oberfläche der Abstützvorrichtung oder des Blendrahmens, oder innerhalb deren Wandungen vorgesehen ist.

## Beschreibung

Fenster und Fenstertüren und dergleichen, welche zumindest einen Blendrahmen und wenigstens einen hierin zumeist drehbar oder kipp-drehbar aufgenommenen Flügelrahmen aufweisen sind hinlänglich bekannt.

Die vorliegende Erfindung hat zur Aufgabe optisch ansprechende Fenstersysteme bereit zu stellen, welche darüber hinaus weitere Funktionen, insbesondere in Verbindung mit Smart-Home-Systemen bereitstellen.

Diese und weitere Aufgaben werden durch ein Smart-Fenster gemäß dem unabhängigen Anspruch 1 gelöst. Ausführungsformen und Weiterbildungen des erfindungsgemäßen Smart-Fensters sind Gegenstand der abhängigen Ansprüche.

Demgemäß weist ein erfindungsgemäßes Smart-Fenster eine Abstützvorrichtung in Form eines Hohlprofils auf, mit einer Unterseite, einer der Unterseite gegenüberliegende Oberseite, einer Rückseite und einer der Rückseite gegenüberliegenden Vorderseite, welche jeweils allgemein Trapezförmig zueinander angeordnet sind. Dabei weist die Oberseite eine der Rückseite zugewandte Stützfläche und eine in Richtung der Vorderseite sich erstreckende, in die Stützfläche im Wesentlichen kontinuierlich übergehende Auflauffläche auf. Weiterhin ist die Abstützvorrichtung mittels Befestigungsmitteln an der dem Flügelrahmen aufnehmenden Innenseite des Blendrahmens dergestalt befestigbar, dass sie mit einer Kante des Flügelrahmens wechselwirkt, und sich die Abstützvorrichtung zumindest entlang eines Teils der Innenseite des Blendrahmens erstreckt.

Erfindungsgemäß ist ein Funktionsmodul innerhalb des Hohlprofils und/oder an einer Oberfläche der Abstützvorrichtung oder des Blendrahmens, oder innerhalb deren Wandungen vorgesehen.

Das erfindungsgemäße Smart-Fenster kann mit einer Vielzahl von Fenstern und/oder Fenstertüren verwendet werden, wie beispielsweise ein- oder zweiflüglige Fenster, Kipp- oder nicht kippbare Fenster, Schiebetüren, Dachfenster und ähnlichen Arten von Fenstern oder Fenstertüren. Die Abstützvorrichtung ist jedoch nicht auf solche Arten von Fenstern oder Fenstertüren beschränkt.

Im Allgemeinen sind Fenster oder Fenstertüren im Wesentlichen rechteckig ausgebildet, und bestehen im Wesentlichen aus einem Blendrahmen und einem Flügelrahmen. Üblicherweise weist der Blendrahmen mehrere Blendrahmenelemente auf, wie zum Beispiel ein unteres und ein oberes Blendrahmenelement, welche häufig mit Bezug auf dem Boden horizontal und zu einander parallel angeordnet sind und üblicherweise einerseits durch ein erstes im wesentlichen vertikales Blendrahmenelement, das unter anderem Beschläge aufweist, und ein zweites ebenfalls üblicherweise vertikales Blendrahmenelement andererseits verbunden sind. Häufig sind erstes und zweites vertikales Blendrahmenelement jeweils senkrecht zum unteren und oberen Blendrahmenelement angeordnet. Weiterhin weisen handelsübliche Fenster und Fenstertüren häufig eine Kipp-Dreh-Funktion auf.

Ganz überwiegend öffnen sich Fenster und Fenstertüren in Richtung des Innenraumes eines Raumes. Daher wird im Rahmen der Beschreibung der vorliegenden Erfindung im Folgendem von einem nach Innen öffenbaren Fenster ausgegangen. Jedoch beschränkt sich die Erfindung nicht auf diese Art von Fenstern. Ganz im Gegenteil kann ein erfindungsgemäßes Smart-Fenster auch mit nach außen öffenbaren Fenstern Verwendung finden.

Die Abstützvorrichtung des erfindungsgemäßen Smart-Fensters ist bevorzugt als Kunststoff-Hohlprofil ausgebildet, woraus ein geringerer Materialaufwand bei dessen Herstellung resultiert. Bevorzugt weist das Hohlprofil lediglich einen Hohlraum auf, wobei gleichsam auch Hohlprofile mit einer Mehrzahl von Hohlräumen zum Einsatz kommen können.

Die Herstellung von Kunststoff-Hohlprofilen ist im Fensterbau etabliert und auch im Großindustriellen Rahmen gut kontrollierbar.

Vorteilhafterweise bietet die Ausgestaltung der Abstützvorrichtung des erfindungsgemäßen Smart-Fensters auch Bauraum zur Unterbringung von Funktionseinrichtungen, wie beispielsweise Sensoren, Aktoren, akustische und optische Wandler, Kontrollelementen und/oder weiter Funktionsmodule innerhalb des Hohlraums, so dass die Vorrichtungen von Umgebungseinflüssen geschützt anbringbar sind.

Die Oberseite der Abstützvorrichtung als die Seite definiert, welche im befestigten Zustand der Abstützvorrichtung mit einer Kante des Flügelrahmens wechselwirkt, insbesondere zumindest teilweise in Kontakt steht. Die Unterseite der Abstützvorrichtung ist allgemein gegenüberliegend zur Oberseite angeordnet.

Die Rückseite der Abstützvorrichtung ist definiert als die Seite der Abstützvorrichtung, welche im befestigten Zustand der Abstützvorrichtung an der Innenseite des Blendrahmens anliegt, wobei diese Anlage bevorzugt im Wesentlichen vollflächig ist. Die Vorderseite ist dementsprechend allgemein gegenüberliegend zur Rückseite angeordnet.

Die Wandstärken der Außenwandungen des Hohlprofils können entsprechend der Anforderungen für jede Seite des Hohlprofils unterschiedlich stark ausgelegt sein. Bevorzugt sind die Wandstärken des Hohlprofils jedoch an jeder Seite im Wesentlichen gleich. Die Wahl der Wandstärken hängt dabei von dem Gewicht des abzustützenden Flügelrahmens ab, da die Wandungen des Hohlprofils dieses zumindest teilweise aufnehmen müssen ohne dabei Verformt zu werden, korrespondierend hiermit, den Dimensionen des Hohlprofils im Allgemeinen, und vom ggf. im Innenraum des Hohlprofils benötigten Bauraum.

Die vier Seiten der Abstützvorrichtung, d.h. deren Unter-, Ober-, Rück- und Vorderseite sind zueinander im Allgemeinen Trapezförmig angeordnet. Dabei ist es vorteilhaft, wenn die Trapezform einem im Wesentlichen rechtwinkligen Trapez entspricht.

Bei einer besonders vorteilhaften Ausbildung des erfindungsgemäßen Smart-Fensters ist die Abstützvorrichtung an deren Rückseite so ausgebildet, dass sie im am Blendrahmen befestigten Zustand im Wesentlichen Plan an der Innenseite des Blendrahmens anliegt und bevorzugt kraftschlüssig mit diesem verbunden ist.

Die Oberseite der Abstützvorrichtung weist in ihrem der Rückseite des Hohlprofils zugewandten Bereich die Stützfläche auf und in ihrem der Vorderseite des Hohlprofils zugewandten Bereich die Auflauffläche auf, wobei die Stützfläche sich von der Rückseite in Richtung der Vorderseite der Abstützvorrichtung erstreckt und bevorzugt kontinuierlich in die Auflauffläche übergeht, die im Bereich der Vorderseite der Abstützvorrichtung angeordnet ist.

In der vorliegenden Offenbarung ist die Stützfläche als die Fläche der Oberseite des Hohlprofils definiert, welche zumindest teilweise mit zumindest einem Abschnitt einer Außenseite des im geschlossenen Zustand befindlichen Flügelrahmens in Kontakt steht und diesen abstützt. Bevorzugt ist im Wesentlichen die gesamte Stützfläche in Kontakt mit einer Außenseite eines im geschlossenen Zustand befindlichen Flügelrahmens.

Durch den abgestützten Flügelrahmen auf der Abstützvorrichtung wirkende Querkräfte verteilen sich bevorzugt im Wesentlichen gleich auf die gesamte oder zumindest einen Großteil der Stützfläche der Abstützvorrichtung. Dies führt zu höherer Standfestigkeit der Abstützvorrichtung sowie zu vermindertem Verschleiß der Stützfläche und des Flügelrahmens. Dies gilt insbesondere auch für hohe Flügelrahmengewichte.

Das Hohlprofil erstrecht sich bevorzugt im Wesentlichen linear in einer ersten Richtung, wobei die Länge des Hohlprofils in Bezug auf dieser Richtung gemessen wird. Der Querschnitt der Abstützvorrichtung ist im Wesentlichen normal hierzu angeordnet. Weiterhin werden im Folgendem Längenangaben der Unter-, Ober-, Rück- und Vorderseite der Abstützvorrichtung stets in Bezug auf dessen Querschnitt gemacht.

Als Tiefe der Abstützvorrichtung wird im Rahmen dieser Beschreibung die äußere Länge der Unterseite der Abstützvorrichtung entlang ihres Querschnitts bezeichnet; die Tiefe des Flügelrahmens hingegen wird vorliegend als die Länge des im geschlossenen Zustand des Fensters über dem Blendrahmen nach Innen hervorstehenden Flügelrahmen in einer zur Ebene des Flügelrahmens im Wesentlichen normalen Richtung definiert.

Die Auflauffläche geht kontinuierlich von der Stützfläche in Richtung der Vorderseite der Abstützvorrichtung über. Mit dem Begriff "kontinuierlich" ist insbesondere gemeint, dass die Auflauffläche und die Stützfläche sich einen Randabschnitt teilen, und bevorzugt, dass sie integral ausgebildet sind, wobei der Übergang von Auflauf- zu Stützfläche einen stetig differenzierbaren oder einen nicht stetig differenzierbaren Verlauf aufweisen kann. Bevorzugt bestehen die Stützfläche und die Auflauffläche aus demselben Material.

Durch die Abstützung des Flügelrahmens mittels der Abstützvorrichtung können Querkräfte zumindest teilweise durch die Abstützvorrichtung aufgenommen und großflächig auf das jeweilige Blendrahmenelement übertragen werden, an dem die Abstützvorrichtung befestigt ist.

Dabei ist die Anordnung der Abstützvorrichtung an der unteren Seite des Blendrahmens besonders vorteilhaft, da die stärkste Querkraft die vertikal wirkende Komponente der Gewichtskraft ist. Im geschlossenen Zustand des Fensters oder der Fenstertür kann durch die im Wesentlichen vollflächige Auflage bzw. Abstützung des Flügelrahmens auf der Abstützvorrichtung zumindest ein Teil der vertikalen Querkraft aufgenommen werden und hierdurch der Schließmechanismus und die Beschläge entlastet werden.

Im gekippten Zustand des Fensters verlagert sich die Auflage der unteren Rahmenelemente des Flügelrahmens, so dass dieser zumindest teilweise auf der Auflagefläche aufliegt und hierdurch abgestützt wird. Somit unterstützt die Abstützvorrichtung auch die Aufnahme der vertikal wirkenden Querkräfte.

Die Abstützvorrichtung ist an der Innenseite des Blendrahmens vorgesehen und erstreckt sich im geschlossenen Zustand des Fensters entlang mindestens eines Teils des Außenperimeters des Flügelrahmens, wie beispielsweise an der gesamten unteren Seite des Flügelrahmens. Vorteilhafterweise und insbesondere auch zur Herstellung eine im Wesentlichen ebenen Innenseite der gesamten Fensteranordnung kann sich die Abstützvorrichtung auch entlang des gesamten Außenperimeters des Flügelrahmens am Blendrahmen entlang erstrecken.

Insbesondere kann die Länge des Hohlprofils der Abstützvorrichtung der Länge der jeweiligen Seite des Blendrahmens entsprechen. Sind zwei Flügelrahmen an einem einzelnen Blendrahmen befestigt, so kann die Länge des Hohlprofils der Abstützvorrichtung auch der gesamten Länge eines der Blendrahmenelemente entsprechen und sich damit über mehrere Flügelrahmen erstrecken.

Vorteilhafterweise kann die Abstützvorrichtung schließlich auch die Funktion von Gestaltungselementen übernehmen sowie eine zusätzliche Isolierfunktion haben, da sie auf der gesamten offenliegenden Innenseite des Blendrahmens anbringbar ist und es hier somit faktisch zu einer Überdeckung dieser offenliegenden Blendrahmenflächen dienen kann.

Die Anordnung der Abstützvorrichtung am Blendrahmen kann bevorzugt im Wesentlichen horizontal oder vertikal I-förmig erfolgen, sich aber beispielsweise auch L-förmig, C-förmig oder O-förmig entlang des Blendrahmens um den Flügelrahmen herum erstrecken. Im Falle der L-förmigen Anordnung kann sich die Abstützvorrichtung an zwei angrenzenden Seiten des Außenperimeters des Flügelrahmens erstrecken (z.B. entlang der unteren und an der linken Seite des Flügelrahmens). Ist die Anbringung hingegen C-förmig, so kann sich die Abstützvorrichtung an drei angrenzenden Seiten des Außenperimeters des Flügelrahmens erstrecken (z.B. an der unteren und an den beiden vertikalen Seiten des Flügelrahmens).

Wird die Abstützvorrichtung an dem Blendrahmen auf der Seite der Beschläge angeordnet, so kann die Abstützvorrichtung gemäß einer weiteren Ausführungsform Aussparungen in den Bereichen aufweisen, an denen die Beschläge angeordnet sind. Somit können die Beschläge in einem befestigten Zustand der Abstützvorrichtung zumindest teilweise in den Aussparungen aufgenommen werden und ggf. auch durch die Abstützvorrichtung oberflächlich überdeckt werden.

Bei einer Ausführungsform der Erfindung besteht die Abstützvorrichtung aus im Fensterbau bereits hinlänglich bekannten Materialien, wobei eine Materialwahl sowohl durch die Festigkeitsanforderungen als auch durch das Material des Blendrahmenelements an dem die Abstützvorrichtung befestigt wird beeinflusst wird. Verwendbare Materialien sind beispielsweise PVC (Polyvinylchlorid) oder PU (Polyurethan), wobei PU über gute Eigenschaften bezüglich der Materialfestigkeit bei gleichzeitiger Elastizität, Abriebfestigkeit und Temperaturbeständigkeit verfügt. Weiterer Vorteil ist das geringere Gewicht sowie seine Beständigkeit gegen Chemikalien. PU gilt zudem als frei von allergieauslösenden Stoffen. Materialien die eine Herstellung der Abstützvorrichtung mittels Extrusion ermöglichen sind dabei besonders bevorzugt.

Gemäß einer Ausführungsform ist die Abstützvorrichtung mittels Befestigungsmitteln, welche aus einer Gruppe ausgewählt sind, die Klipp-, Steck-, Rast-, Klemm-, Schraub-, Klebeverbindungen und Kombinationen hiervon erhält mit dem Blendrahmen verbunden.

Eine Kombination aus unterschiedlichen Befestigungsmitteln, wie beispielsweise Steck- und Rastverbindungen, ggf. auch unter Zuhilfenahme einer Klebeverbindung, kann auch gleichzeitig verwendet werden. Beispielsweise können an der Innenseite es Blendrahmens Muttern integriert sein, so dass die Abstützvorrichtung mittels durch die Rückseite der Abstützvorrichtung ragende Schrauben an dem Blendrahmen montiert werden kann.

Der Blendrahmen kann ferner auch Befestigungsmittel aufweisen, welche mit den Befestigungsmitteln der Abstützvorrichtung interagieren und eine weitere Unterstützung der Befestigung der Abstützvorrichtung an dem Blendrahmen ermöglichen. Es ist insbesondere vorteilhaft wenn bei der Verwendung der Befestigungsmittel, diese so ausgewählt werden, dass die durch den abgestützten Flügelrahmen auf die Abstützvorrichtung wirkenden Querkräfte zumindest teilweise von den Befestigungsmitteln aufgenommen werden können und die Abstützvorrichtung auch unter Last stabil und fest an dem Blendrahmen befestigt bleibt.

Die Befestigungsmittel können auch nicht lösbar Befestigungsmittel umfassen, wie beispielsweise Kleber, Nieten oder dergleichen, so dass ein unbeabsichtigtes Lösen der Abstützvorrichtung vom Blendrahmen auch über eine lange Benutzungsdauer sichergestellt ist.

Die Anzahl an Befestigungsmitteln, die zur Befestigung der Abstützvorrichtung eingesetzt werden kann variieren. Insbesondere kann die Anzahl von der Länge des Hohlprofils abhängig sein und auch von den durch die Abstützvorrichtung aufzunehmenden Querkräften.

Vorteilhafterweise können die Befestigungsmittel, gleich welcher Art, mit stabilisierenden Elementen am oder im Blendrahmen, wie beispielsweise Metallarmierungen, Glas- oder Kohlefaser-Verstärkungen der Rahmenelemente oder dergleichen wechselwirken, um die Festigkeit und Standfestigkeit der Befestigung der Abstützvorrichtung am Blendrahmen zu verbessern und die Krafteinleitung von auf die Abstützvorrichtung wirkenden Querkräften in die jeweiligen Blendrahmenelemente, an denen diese befestigt sind, verbessern.

Die Abstützvorrichtung kann gemäß einer weiteren Ausführungsform lösbar befestigt sein.

Durch die Lösbarkeit der Befestigung der Abstützvorrichtung am Blendrahmen kann der Austausch der Abstützvorrichtung erleichtert werden, sollte dies erforderlich werden. Weiterhin können bestehende Fenster oder dergleichen leicht mit einer Abstützvorrichtung nachgerüstet werden.

Bevorzugt sind die Befestigungsmittel an der Rückseite der Abstützvorrichtung angeordnet, so dass durch die Befestigung ein wirkungsvolles Zusammenwirken zwischen der Rückseite, also der rückseitigen Wandung der Abstützvorrichtung, und der korrespondierenden Wandung des Blendrahmens erzielt wird.

Gemäß einer weiteren Ausführungsform kann die Abstützvorrichtung entlang des gesamten Außenperimeters des Flügelrahmens angeordnet sein. Diese Anordnung ist insbesondere dann bevorzugt, wenn die Tiefe des Abstützelements der des Flügelrahmens entspricht, so dass die Vorderseite der Abstützvorrichtung im Wesentlichen plan mit den Innenflächen des Flügelrahmens verläuft.

Bei einer bevorzugten Ausführungsform der Abstützvorrichtung ist die Oberfläche der Oberseite der Abstützvorrichtung, aus einem den Reibungskoeffizienten verringernden Oberflächenmaterial gefertigt oder aber mit diesem überzogen.

Wenn sich der Flügelrahmen im geschlossenen Zustand befindet, die Stützfläche und mit dem Flügelrahmen in Kontakt steht, entsteht durch regelmäßiges Öffnen bzw. Kippen des Fensters Reibung zwischen der Oberfläche der Oberseite der Abstützvorrichtung und der mit der Oberseite der Abstützvorrichtung zumindest teilweise in Kontakt liegenden Fläche des Außenperimeters des Flügelrahmens. Durch den Einsatz von einem den Reibungskoeffizienten verringernden Oberflächenmaterial an der Oberseite der Abstützvorrichtung und/oder ggf. auch der hiermit korrespondierenden Fläche des Flügelrahmens kann der kontinuierliche Verschleiß der Oberfläche der Oberseite der Abstützvorrichtung reduziert werden, so dass die Notwendigkeit eines Austauschs der Abstützvorrichtung weiter reduziert wird.

Ein Beispiel eines den Reibungskoeffizienten verringernden Oberflächenmaterials ist Teflon, jedoch sind auch alle weiteren Materialien, welche einen niedrigen Reibungskoeffizienten aufweisen verwendbar.

In ähnlicher Weise können die Stützfläche und/oder die Auflauffläche der Abstützvorrichtung eine Oberflächenveredelung aufweisen, wodurch ein ähnlicher vorteilhafter Effekt erzielbar ist. Als Materialien für die Oberflächenveredelung sind bevorzugt Kunststoffe, Harze oder auch neue Materialtypen, wie z.B. Nanomaterial-Beschichtungen vorgesehen, welche, zum Beispiel, den Reibungskoeffizienten der Oberfläche verringern.

Wie bereits ausgeführt entspricht bei einer Ausführungsform der Abstützvorrichtung die Tiefe der Abstützvorrichtung der Tiefe des über den Blendrahmen nach Innen hervorstehenden Flügelrahmens, so dass die Vorderseite der Abstützvorrichtung und die Innenseite des Flügelrahmens auf einer gleichen Ebene liegen.

Die Innenseite des Flügelrahmens ist insbesondere die Fläche des Flügelrahmens, welche über den Blendrahmen nach Innen hervorsteht. Bevorzugt entspricht bei einer Ausführungsform also die Tiefe der Abstützvorrichtung der Tiefe des über den Blendrahmen nach Innen hervorstehenden Flügelrahmens, so dass die Vorderseite der Abstützvorrichtung und die innenseitige Oberfläche des Flügelrahmens also im Wesentlichen in einer Ebene liegen. Dies ist optisch ansprechend und erleichtert die Reinigung eines derartigen Fenstersystems.

Bei einer weiteren Ausführungsform, ist mindestens ein Funktionsmodul innerhalb des Hohlprofils und/oder an einer Oberfläche der Abstützvorrichtung oder des Blendrahmens oder innerhalb deren Wandungen, bevorzugt den zum Innenraum weisenden Wandungen vorgesehen. Insbesondere ist das mindestens eine Funktionsmodul aus einer Gruppe ausgewählt, welche Signalprozessoren, Sensoren, wie beispielsweise Feuchtigkeits- oder Bewegungssensoren, Stromversorgungseinrichtungen, wie beispielsweise Batterie- oder Solarmodule, optische und/oder akustische Signalwandler, Schaltelemente, Datenübertragungsmodule, Datenspeichermodule, Anschlusselemente für Stromversorgungen und Datenübertragungsverbindungen, Sende- und Empfangsmodule, Kameramodule, Display- und Projektionselemente, Luftfördereinrichtungen, Wärmeübertragungselemente und Kombinationen hiervon enthält.

Insbesondere kann mindestens ein Funktionsmodul im Wesentlichen vollständig innerhalb des Hohlraums des Hohlprofil angeordnet und somit fest in diesem integriert sein.

Ein Funktionsmodul kann beispielsweise auch eine CPU, ein GPU, Arbeitsspeicher, Eingabeeinrichtungen (z.B. ein Berührungssensitive Elemente, wie z.B. Touchscreen oder Touchpad) und/oder ein Ausgabeeinrichtungen (Bildschirm, Lautsprecher und dergleichen) umfassen. Weiterhin kann das Funktionsmodul Sende- und/oder Empfangsmittel zum Senden und/oder Empfangen von Daten mittels einer Funk- und/oder Kabelübertragung umfassen. Das Funktionsmodul kann ferner Sensoren umfassen und/oder mit diese verbunden sein und kann insbesondere Daten von diese empfangen und sie bearbeiten und/oder weiterleiten.

Jegliche Art von Sensoren kann innerhalb des Hohlprofils der Abstützvorrichtung und/oder an deren äußerer Oberfläche angeordnet sein, wie beispielsweise um hierdurch Umgebungsparameter des Innenraumes, wie z.B. Bewegung, Feuchtigkeit, Temperatur, Strahlung und dergleichen zu erfassen. Insbesondere kann auch ein Funktionsmodul in Form eines Displayelements, wie z.B. OLED- oder QLED-Bänder an der zum Innenraum weisenden Oberfläche des Abstützelements angeordnet sein, wodurch Nachrichten in den Innenraum abgestrahlt werden können. Diese Elemente können einerseits zur Informationswidergabe, andererseits aber auch lediglich als Beleuchtungselemente ausgeführt sein.

Beispielsweise können die OLED-Bänder in Abhängigkeit des Zustands des Fensters oder der Fenstertür Licht unterschiedlicher Farbe ausstrahlen, so dass eine Person in einem Raum allein durch die Farbe der Oberfläche der Abstützeinrichtung erkennen kann in welchem Zustand das Fenster oder die Fenstertüre sich befindet. Es kann auch in Abhängigkeit von Messungen anderer Sensoren die Helligkeit solcher Displayelemente nach Art von Beleuchtungselementen variiert werden, zum Beispiel, wenn außerhalb des Fensters eine gewisse Helligkeit unterschritten wird.

Auch Sensoren die den Zustand des Fensters oder der Fenstertüre aufnehmen, wie beispielsweise, ob ein Fenster oder eine Fenstertüre offen, geschlossen oder gekippt ist, und, ob beispielsweise ein gewaltsamer Öffnungsversuch vorliegt, können an bzw. in der Abstützvorrichtung angeordnet werden.

Weiterhin könnten Beleuchtungselemente, die innerhalb der Abstützvorrichtung angeordnet sind mittels einer externen Steuereinrichtung gesteuert bzw. ferngeschaltet werden. Eine weitere Alternativ ist die Verwendung von Beleuchtungselementen als Notbeleuchtung, welche zum Beispiel einen Notausgang anzeigen (z.B. eine Fenstertüre durch die ein Raum verlassen werden kann, wenn eine Notsituation vorliegt, die durch ein entsprechendes Beleuchtungselement an der Fenstertüre angezeigt wird) oder bei der Detektion von Rauch durch einen Sensor in einer gewissen Frequenz blinken kann.

Stromversorgungseinrichtungen können ebenfalls im Hohlraum des Hohlprofils angeordnet sein. Diese können beispielsweise mittels einer elektrischen Verbindung im Mauerwerk verbunden sein. Ferner können die Stromversorgungseinrichtungen auch Batteriemodule sein, welche beispielsweise auch wiederaufladbar sind, ggf. durch einen Induktionswandler durch die geschlossene Wandung der Abstützvorrichtung hindurch. Auf diese Weise kann ein hermetisch verschlossenes aber dennoch wiederaufladbar batteriebetriebenes System hergestellt sein, welches unabhängig von weiteren Stromversorgungen betreibbar ist.

Durch das Einsetzen von Funktionsmodulen in dem Hohlraum des Hohlprofils kann das Fenster als "Smart" definiert werden. Insbesondere ist es so möglich eine Beziehung zwischen der Abstützvorrichtung mit ihren Funktionsmodulen und weiteren Komponenten eines Smart-Home zu erstellen. Die Abstützvorrichtung muss jedoch nicht in Verbindung mit anderen "Smarten"-Objekten arbeiten und kann auch individuell einsetzbar sein.

Bei einer bevorzugten Ausführungsform der Erfindung besteht darüber hinaus eine Durchführung zwischen dem Innenraum des Hohlprofils der Abstützvorrichtung und dessen Außenraum. Diese Durchführung kann durch geeignete Öffnungen, beispielsweise Öffnungen zur Bereitstellung eines Luftaustauschs oder aber zur Durchleitung von Kabelverbindungen erzielt werden. Bevorzugt können derartige Öffnungen an einer zum Innenraum weisenden Seite der Abstützvorrichtung angeordnet sein, also zum Beispiel der Vorderseite und/oder an einer zum Blendrahmen weisenden Seite, also der Rückseite der Abstützvorrichtung.

Hierdurch kann, zum Beispiel, ein Luftaustausch zwischen einer im Blendrahmen des Fensters vorgesehenen Belüftungsvorrichtung und dem Innenraum trotz der am Blendrahmen angebrachten Abstützvorrichtung hergestellt und/oder Signalverbindungen zwischen am Blendrahmen angebrachten Signal- oder Schaltelementen und den Funktionsmodulen der Abstützvorrichtung hergestellt werden.

Gemäß einer weiteren Ausführungsform erstreckt sich die Abstützvorrichtung über die gesamte sichtbare Länge einer Seite des Blendrahmens und bis in das Mauerwerk hinein oder zumindest bis unmittelbar an das Mauerwerk heran. Hierdurch ist es möglich, Kabelverbindungen aus dem Mauerwerk heraus und in den Hohlraum der Abstützvorrichtung hinein zu verlegen, wodurch beispielsweise ein Stromanschluss der Funktionsmodule herstellbar ist.

Weitere Merkmale der Erfindung ergeben sich aus der nachfolgenden detaillierten Beschreibung einer Ausführungsform der Erfindung in Verbindung mit der Zeichnung und den Ansprüchen.
**Figur 1** zeigt einen schematischen Querschnitt einer ersten Ausführungsform einer Abstützvorrichtung;
**Figur 2** zeigt einen schematischen Querschnitt einer in einem befestigten Zustand befindlichen Abstützvorrichtung gemäß Figur 1 mit einem in einem geschlossenen Zustand befindlichen Flügelrahmen;
**Figur 3** zeigt einen schematischen Querschnitt einer in einem befestigten Zustand befindlichen Abstützvorrichtung gemäß Figur 1 mit einem in einem gekippten Zustand befindlichen Flügelrahmen;
**Figur 4** zeigt einen Querschnitt einer Ausführungsform der Abstützvorrichtung mit unterschiedlichen Funktionsmodulen;
**Figur 5** zeigt eine schematische Draufsicht einer beispielhaften erfindungsgemäßen Ausführungsform einer Fensteranordnung.

**Figur 1** zeigt eine beispielhafte Ausführungsform einer Abstützvorrichtung 10 für Fenster, Fenstertüren oder dergleichen. Die Abstützvorrichtung 10 ist ein Hohlprofil mit einem Hohlraum 11, und weist eine Unterseite 12, eine Oberseite 14, eine Rückseite 16 und eine Vorderseite 18 auf. Wie aus der Figur 1 ersichtlich, sind bei dieser Ausführungsform die vier Seiten der Abstützvorrichtung 10 im Wesentlichen Trapezförmig zueinander angeordnet, wobei die Wandstärken d der Abstützvorrichtung 10 beispielsweise 2 mm beträgt.

Die Oberseite 14 weist eine der Rückseite 16 zugewandten Stützfläche 30 und eine in Richtung der Vorderseite 18 sich erstreckende, in die Stützfläche 30 übergehende, Auflauffläche 32 auf. In dieser Ausführungsform ist der Übergang von der Stützfläche 30 in die Auflauffläche 32 durch einen Knick 31 geprägt und weist somit einen nicht stetig differenzierbaren Verlauf auf, jedoch kann der Übergang bevorzugt auch stetig differenzierbar verlaufen, also einen kontinuierlich gekrümmten verlauf haben.

Die Stützfläche 30 bildet mit der Rückseite 16 der Abstützvorrichtung 10 vorliegend einen im Wesentlichen rechten Winkel *r1* und auch die Unterseite 12 und die Rückseite 16 bzw. die Unterseite 12 und die Vorderseite 18 bilden miteinander einen im Wesentlichen rechten Winkel *r2.* Es ist hierbei nicht erforderlich, dass diese Winkel rechtwinklig sind sondern die Wahl der Winkel ist im wesentlichen anwendungsspezifisch.

Der Neigungswinkel w1 der Auflauffläche 32 in Bezug auf die Stützfläche 30 beträgt in dieser Ausführungsform etwa 179°; gleichwohl ist dieser Winkel der Figur nicht graphisch entnehmbar.

An der Rückseite 16 der Abstützvorrichtung 10 sind bei dieser Ausführungsform zwei Befestigungsmittel 28a, 28b angeordnet. Der Blendrahmen weist ferner korrespondierende Aufnahmen (nicht gezeigt) für diese Befestigungsmittel 28a, 28b auf. Die Befestigungsmittel 28a, 28b sind in dieser beispielhaften Ausführungsform als Clip- bzw. Rastelementen dargestellt, können jedoch auch weitere Arten von Befestigungsmittel sein.

**Figur** 2 zeigt einen schematischen Querschnitt einer in einem am Blendrahmen 20 befestigten Zustand befindlichen Abstützvorrichtung 10 gemäß Figur 1 in Bezug auf einen in einem geschlossenen Zustand befindlichen Flügelrahmen 60.

Die Abstützvorrichtung 10 ist mittels Befestigungsmittel 28a, 28b an der den Flügelrahmen aufnehmende Innenseite des Blendrahmens 20 befestigt. Die Befestigungsmittel 28a, 28b sind auf der Rückseite 16 der Abstützvorrichtung 10 angeordnet. Der Blendrahmen 20 weist ferner auch Aufnahmen auf (nicht gezeigt), welche mit dem Befestigungsmitteln 28a,28b der Abstützvorrichtung 10 interagieren um eine sichere Befestigung zu gewährleisten.

Wie aus der Figur 2 ersichtlich, liegt die Rückseite 16 der Abstützvorrichtung 10 im befestigten Zustand an der Innenseite 52 des Blendrahmens 20 an, wobei die Anlage bevorzugt im Wesentlichen vollflächig erfolgt. Weiterhin ist die Stützfläche 30 der Abstützvorrichtung 10 im Wesentlichen parallel zu der Unterseite 62 des Flügelrahmens 60 angeordnet, so dass die vertikal wirkende Komponente der Gewichtskraft des Flügelrahmens 60 zumindest teilweise von der Stützfläche 30 aufgenommen wird.

Die Tiefe X1 der Abstützvorrichtung 10 entspricht in dieser Ausführungsform der Tiefe Y1 des über den Blendrahmen 20 nach Innen hervorstehenden Flügelrahmens 60, so dass die Vorderseite 18 der Abstützvorrichtung 10 und die Innenseite des Flügelrahmens 68 im Wesentlichen in einer Ebene E1 liegen. Weiterhin steht in dieser beispielhaften Ausführungsform die Abstützvorrichtung 10 und insbesondere zumindest ein Teil der Rückseite 16 sowie die Unterseite 12 mit dem den Blendrahmen 20 umgebenden Mauerwerk 70 in Verbindung.

**Figur 3** zeigt einen schematischen Querschnitt einer in einem befestigten Zustand befindlichen Abstützvorrichtung 10 gemäß Figur 1 in Bezug auf einen in einem gekippten Zustand befindlichen Flügelrahmen 60.

Wie aus der Figur 3 ersichtlich ist, stütz sich der Innenliegende Bereich der unteren Kante 62 des Flügelrahmens 60 im gekippten Zustand auf der Auflauffläche 32 im Wesentlichen ab, wobei die Auflauffläche hierbei bevorzugt eine solche Neigung aufweist, dass diese dem Kippwinkel des Fensterflügels im Wesentlichen entspricht.

**Figur 4** zeigt einen Querschnitt einer zweiten Ausführungsform der Abstützvorrichtung 10 mit darin angeordneten verschiedenen Funktionsmodulen.

Bei dieser Ausführungsform ist mindestens ein Funktionsmodul innerhalb des Hohlprofils und/oder an einer Oberfläche der Abstützvorrichtung 10 angeordnet. Insbesondere ist in dieser Ausführungsform eine Stromversorgung 50 vorgesehen, welches beispielsweise eine Batterie, ein Spannungswandler oder dergleichen sein kann. Die Stromversorgung versorgt die Funktionsmodule 42, 43, 44, 45, 46, 47, 55 und 56 mit Strom.

Die Funktionsmodule 43 und 44 sind ein Öffnungssensoren, welche detektieren, ob der Flügelrahmen des Fensters korrekt geschlossen ist und/oder sich ein einem gekippten Zustand befindet. Beispielsweise sind die Sensoren 43 und 44 mit einer CPU-gesteuerten Steuerungseinheit 55 verbunden, welche die Daten der Sensoren 43 und 44 empfangen und verarbeiten. Die Daten der Sensoren 43 und 44 können mittels einer Übertragungseinheit 56 an die weiteren Funktionsmodule geleitet werden; die Übertragungseinheit 56 kann auch Daten empfangen und diese an die Steuerungseinheit 55 weiterleiten.

Wie aus der Figur 4 entnehmbar ist, weist die Abstützvorrichtung 10 ein Beleuchtungselement 46 auf, welches in der Vorderseite 18 der Abstützvorrichtung angeordnet ist. Dieses Beleuchtungselement emittiert in Abhängigkeit der von den Sensoren 43, 44 erfassten Werte unterschiedliche Farben. Wird beispielsweise durch die Sensoren 43 und 44 ein Öffnen des Fensters ohne Betätigung eines Beschlags ermittelt, kann von einem Gewaltsamen Öffnen des Fensters ausgegangen werden, und das Beleuchtungselement 46 rot blinken um auf eine Notsituation hinzuweisen. Ebenso kann bei der Feststellung eines gekippten Fensters das Beleuchtungselement 46 orange leuchten um den Zustand des Fensters visuell einfach wahrnehmbar wiederzugeben.

An der Auflauffläche 32 der Abstützvorrichtung 10 ist ein Eingabeelement 45 vorgesehen, welches eine Bedienung der Funktionsmodule der Abstützvorrichtung gewährleistet. Durch die Anbringung des Eingabeelements 45 in der Auflauffläche 32 ist gewährleistet, dass eine Bedienung nur in geöffnetem Zustand des Fensters erfolgen kann, da die Auflauffläche im Geschlossenen Zustand des Fensters nicht zugänglich ist.

Das Funktionselement 42 ist ein Datenspeicherungs- und -übertragungsmodul, welches mit einem USB-Anschluss 47 zusammenwirkt. Durch den USB-Anschluss 47 können Daten mit angeschlossenen Geräten, wie z.B. Laptops oder anderen Wartungsgeräten ausgetauscht werden.

Es ist anzumerken, dass die bei dieser Ausführungsform gezeigten Funktionsmodule eine freie Auswahl an Funktionsmodulen darstellt, auf die die Erfindung nicht beschränkt ist. Vielmehr können eine Vielzahl weiterer oder andere Funktionsmodule in der Abstützvorrichtung untergebracht sein, je nach Anwendungsfall.

**Figur 5** zeigt eine schematische Draufsicht einer beispielhaften Ausführungsform der Fensteranordnung 80 unter Verwendung einer Abstützvorrichtung.

Zu sehen ist eine Rahmenanordnung 80 mit einem Flügelrahmen 60 einen Blendrahmen 20 und einer ersten und einer zweiten beispielhafte erfindungsgemäße Abstützvorrichtungen 10a, 10b.

Wie aus der Figur 5 ersichtlich ist die Abstützvorrichtungen 10a an dem unteren horizontalen Blendrahmenelement 20a angeordnet, so dass die nach unten wirkende Komponente der Gewichtkraft des Flügelrahmens 60 (in Richtung des Pfeils P1) durch die Flügelbeschläge 82a, 82b, und durch die Abstützvorrichtung 10a und insbesondere die Stützfläche der Abstützvorrichtung 10a aufgenommen werden. Insbesondere weist das Hohlprofil der Abstützvorrichtung eine Länge X4 auf, welche ca. 2/3 der Länge der Unterseite des Flügelrahmens beträgt und etwas über die Hälfte der Länge des unteren Blendrahmenelements 20a.

Die zweite Abstützvorrichtung 10b ist hingegen vertikal an dem dem Flügelbeschlag 82a, 82b gegenüberliegenden vertikalen Blendrahmenelement 20b angeordnet, so dass eine vertikal wirkende Kraftkomponente (in Richtung des Pfeils P2) aufgenommen werden und abgestützt werden kann. Das Hohlprofil der zweiten Abstützvorrichtung 10b weist vorliegend die gleiche Länge auf, wie die ersten Abstützvorrichtung 10a.

Die erste und die zweite Abstützvorrichtung 10a und 10b können dabei mit unterschiedlichen Funktionsmodulen ausgestattet sein, um je nach Lage unterschiedliche Funktionen zu gewährleisten, wie z.B. Einbruchschutz durch die erste Abstützvorrichtung 10a sowie Innenraumüberwachung durch die zweite Abstützvorrichtung 10b.

## Patentansprüche

1. Smart-Fenster umfassend wenigstens einen Blendrahmen (20) und wenigstens einen Flügelrahmen (22) eines Fensters, einer Fenstertüre oder dergleichen, sowie eine Abstützvorrichtung (10),
wobei die Abstützvorrichtung ein Hohlprofil ist, mit einer Unterseite (12), einer der Unterseite gegenüberliegende Oberseite (14), einer Rückseite (16) und einer der Rückseite gegenüberliegenden Vorderseite (18), welche jeweils allgemein Trapezförmig zueinander angeordnet sind,
wobei die Oberseite (14) eine der Rückseite (16) zugewandte Stützfläche (30) und eine in Richtung der Vorderseite (18) sich erstreckende, in die Stützfläche (30) übergehende Auflauffläche (32) aufweist, und
wobei die Abstützvorrichtung (10) mittels Befestigungsmitteln (28a, 28b) an dem der Öffnungsrichtung des Fensters- oder Fenstertür-Rahmen aufnehmenden Innenseite des Blendrahmens (20) dergestalt befestigt ist, dass sie mit einer Kante des Flügelrahmens wechselwirkt, und sich die Abstützvorrichtung (10) zumindest entlang eines Teils der Innenseite des Blendrahmens (20) erstreckt,
**gekennzeichnet durch,**
wenigstens ein Funktionsmodul innerhalb des Hohlprofils und/oder an einer Oberfläche der Abstützvorrichtung (10) oder des Blendrahmens (20), oder innerhalb deren Wandungen.

2. Smart-Fenster gemäß Anspruch 1, wobei das Funktionsmodul and den zum Innenraum weisenden Wandungen des Blendrahmens (20) oder der Abstützvorrichtung (10) vorgesehen ist.

3. Smart-Fenster gemäß einem der vorhergehenden Ansprüche, **dadurch gekennzeichnet, dass** die Befestigungsmittel (28a, 28b) aus einer Gruppe ausgewählt sind, die Klipp-, Steck-, Rast-, Klemm-, Schraub-, Klebverbindungen und Kombinationen hiervon erhält.

4. Smart-Fenster gemäß einem der vorhergehenden Ansprüche, **dadurch gekennzeichnet, dass** die Abstützvorrichtung (10) mit ihrer Rückseite (16) am Blendrahmen (20) befestigt ist, optional, lösbar befestigt ist.

5. Smart-Fenster gemäß einem der vorhergehenden Ansprüche, **dadurch gekennzeichnet, dass** die Oberfläche der Oberseite (14) der Abstützvorrichtung (10) mit einem den Reibungskoeffizienten verringernden Oberflächenmaterial versehen ist und/oder die Auflauffläche (32) der Abstützvorrichtung (10) eine Oberflächenveredelung aufweist.

6. Smart-Fenster gemäß einem der vorhergehenden Ansprüche, **dadurch gekennzeichnet, dass** die Oberfläche der Vorderseite (18) der Abstützvorrichtung (10) im Wesentlichen plan mit der Innenfläche des Flügelrahmens verläuft.

7. Smart-Fenster gemäß einem der vorhergehenden Ansprüche, **dadurch gekennzeichnet, dass** das Funktionsmodul aus einer Gruppe ausgewählt ist, CPUs, GPUs, Arbeitsspeicher, Ein- und/oder ein Ausgabeeinrichtungen, Signalprozessoren, Sensoren, Stromversorgungseeinrichtungen, optische und/oder akustische Signalwandler, Schaltelemente, Datenübertragungsmodule, Datenspeichermodule, Anschlusselemente für Stromversorgungen und Datenübertragungsverbindungen, Sende- und Empfangsmodule, Kameramodule, Display- und Projektionselemente, Luftfördereinrichtungen, Wärmeübertragungselemente und Kombinationen hiervon enthält.

8. Smart-Fenster gemäß einem der vorhergehenden Ansprüche, **dadurch gekennzeichnet, dass** das Funktionsmodul wenigstens einen Sensor umfasst, der dazu eingerichtet ist, Umgebungsparameter des Innenraumes und/oder den Zustand des Fensters oder der Fenstertüre zu erfassen.

9. Smart-Fenster gemäß einem der vorhergehenden Ansprüche, **dadurch gekennzeichnet, dass** das Funktionsmodul wenigstens ein Displayelement umfasst, das dazu eingerichtet ist, Informationen widerzugeben und/oder wenigstens ein Beleuchtungselement umfasst, das dazu eingerichtet ist, Licht zu Beleuchtungszwecken abzustrahlen.

10. Smart-Fenster gemäß Anspruch 7, **dadurch gekennzeichnet, dass** die Stromversorgungseinrichtungen dazu vorgesehen sind, mit wenigstens einer elektrischen Verbindung im Mauerwerk verbunden zu werden.

11. Smart-Fenster gemäß einem der vorhergehenden Ansprüche, **dadurch gekennzeichnet, dass** die Funktionsmodule dazu vorgesehen sind, mit Komponenten eines Smart-Home-Systems verbunden zu werden.
